# EUROPÄISCHE PATENTSCHRIFT

(11) **EP 4 178 320 B1**
(45) Veröffentlichungstag und Bekanntmachung des Hinweises auf die Patenterteilung: **30.07.2025**
(21) Anmeldenummer: 22200523.3
(22) Anmeldetag: 10.10.2022
(51) Int. Cl.: H05B 47/11, H05B 47/155, H05B 47/175, F21V 33/00

(54) **BELEUCHTUNGSSYNCHRONISATION BEI HAUSHALTSGERÄTEN**
LIGHTING SYNCHRONIZATION IN HOUSEHOLD APPLIANCES
SYNCHRONISATION D'ÉCLAIRAGE DANS DES APPAREILS MÉNAGERS

(30) Priorität: 09.11.2021 DE 102021129104
(43) Veröffentlichungstag der Anmeldung: 10.05.2023
(73) Patentinhaber: Miele & Cie. KG, 33332 Gütersloh (DE)
(72) Erfinder: Westergerling, Mario, 33330 Gütersloh (DE); Schmelter, Stefan, 33330 Gütersloh (DE); Koch, Daniel, 32120 Hiddenhausen (DE)

(56) Entgegenhaltungen:
- WO-A1-2020/013676

## Beschreibung

Die Erfindung betrifft ein Verfahren zum Synchronisieren der Beleuchtung eines oder mehrerer Haushaltsgeräte mit einer Referenzbeleuchtung, sowie ein Computerprogrammprodukt mit Anweisungen zur Ausführung des Verfahrens mit einem mobilen Endgerät.

Viele Küchenmöbelhersteller bieten heutzutage die Möglichkeit, dass in der Küche eine Ambientebeleuchtung verbaut wird, beispielsweise in einer Kochinsel oder an den Hängeschränken, in Form einer direkten/indirekten Beleuchtung etc. Auch Haushaltsgeräte weisen häufig eine Beleuchtung auf, etwa zur Beleuchtung von deren Innenräumen und/oder von Bedienelementen, zur Hervorhebung von darin gelagerten Lebensmitteln, aber auch aus ästhetischen Gründen. Beispielsweise bei Dunstabzugshauben ist diese häufig zur Beleuchtung des Kochfelds vorgesehen und daher besonders präsent, da quasi der Raumbeleuchtung zugehörig. Weinkühler werden auch gerne im Wohnzimmer platziert.

Hersteller sorgen für einheitliche Beleuchtung innerhalb ihrer eigenen Möbel- oder Geräteserien. Eine Abstimmung mit Geräten oder Möbeln anderer Hersteller findet jedoch nicht statt. Eine Synchronisation mit der restlichen Küchenbeleuchtung/Raumbeleuchtung ist nicht vorgesehen.

Dabei tritt dann das Problem auf, dass die Farbtemperaturen/Intensitäten zwischen etwa einer Kücheninselbeleuchtung und den Haushaltsgeräten und/oder auch zwischen Haushaltsgeräten verschiedener Hersteller nicht synchronisiert sind. Wenn größere Diskrepanzen in vor allem der Farbe aber auch der Helligkeit auftreten, resultiert daraus eine uneinheitlich wirkende Beleuchtung. Dies stört den optischen Gesamteindruck der Küche, kann ggf. auch dazu führen, dass bei der Bearbeitung von Lebensmitteln nacheinander an verschiedenen Positionen in der Küche diese je nach Position unterschiedlich erscheinen. Das ist nachteilig für den Benutzer.

Ein Austausch von Leuchtmitteln, um dieselbe Farbtemperatur zu erlangen, ist häufig nicht möglich, da die Leuchtmittel oft fest verbaut sind. Da es austauschbare Leuchtmittel mit festem Farbspektrum in der Regel nur in fixen Abstufungen gibt, kann ggf. nur eine Annäherung, nicht aber eine optimale Abstimmung erreicht werden. Der Austausch von Leuchtmitteln ist aufwendig und auch kostspielig, obendrein wird durch die dann nicht mehr benötigten Leuchtmittel potenziell Elektroschrott erzeugt.

Eine manuelle Einstellung der Farbtemperatur von Leuchtmitteln an Haushaltsgeräten ist grundsätzlich möglich, sofern dies vom Gerät und Leuchtmittel unterstützt wird. Es ist für den Benutzer aber relativ unkomfortabel, zumal wenn mehrere Haushaltsgeräte eingestellt werden müssen. Es existiert keine Möglichkeit, die Farbtemperaturen und/oder Lichtintensitäten von Referenzbeleuchtung und Haushaltsgeräten systemübergreifend und bequem aneinander anzugleichen.

WO 2020/013676 A1 offenbart eine elektronische Vorrichtung zur Steuerung der Helligkeit einer Lichtquelle und ein Betriebsverfahren für die elektronische Vorrichtung. Hierbei wird ein Bild, das eine Umgebungsumgebung einer Lichtquelle enthält, erfasst, Informationen über eine Belichtung des erfassten Bildes werden erhalten, Informationen über eine Helligkeit der Umgebungsumgebung der Lichtquelle werden basierend auf den Informationen über die Belichtung bestimmt, und eine Helligkeit der Lichtquelle wird basierend auf den bestimmten Informationen über die Helligkeit der Umgebungsumgebung gesteuert.

Der Erfindung stellt sich somit das Problem, eine komfortable Möglichkeit für Benutzer zu schaffen, um die Beleuchtung von Haushaltsgeräten an eine Referenzbeleuchtung anzupassen, um eine einheitliche Beleuchtung zu gewährleisten.

Erfindungsgemäß wird dieses Problem durch ein Verfahren mit den Merkmalen des Patentanspruchs 1 sowie ein Computerprogrammprodukt gemäß Anspruch 8 gelöst. Vorteilhafte Ausgestaltungen und Weiterbildungen der Erfindung ergeben sich aus den Unteransprüchen.

Gemäß einem Aspekt der Erfindung wird ein Verfahren zum Synchronisieren der Beleuchtung eines oder mehrerer Haushaltsgeräte mit einer Referenzbeleuchtung bereitgestellt, umfassend:
- Aufnehmen (101) der Referenzbeleuchtung (2) mit einer Kamera eines mobilen Endgeräts (1), um einen Soll-Farbwert und Soll-Lichtintensitätswert zu erhalten;
- Verbinden (102) des mobilen Endgeräts (1) mit einem der ein oder mehreren Haushaltsgeräte;
- Ansteuern (103) der Beleuchtung des Haushaltsgeräts (3);
- Aufnehmen (104) der Beleuchtung des Haushaltsgeräts (3) mit der Kamera des mobilen Endgeräts (1), um einen Ist-Farbwert und Ist-Lichtintensitätswert zu erhalten; und
- Anpassen (106) der Beleuchtung des Haushaltsgeräts (3) mittels des mobilen Endgeräts (1), um den Ist-Farbwert und Ist-Lichtintensitätswert dem Soll-Farbwert und Soll-Lichtintensitätswert anzugleichen.

Der Benutzer muss nicht mit unterschiedlichen Farbkonzepten oder abweichenden Farben in der Küchenbeleuchtung leben, sondern er kann unter Nutzung der Erfindung bequem seine Geräte an die Farbtemperatur und/oder Lichtintensität etwa der Beleuchtung eines Raumes wie einer Küche oder eines bereits vorhandenen Geräts eines anderen Herstellers anpassen, so dass das ganze Farbkonzept der Beleuchtung zueinander passt. Voraussetzung ist, dass die Farbtemperatur und/oder Lichtintensität des Haushaltsgeräts über das mobile Endgerät einstellbar ist, etwa mittels der Hersteller-App.

Gemäß einer Ausführungsform umfasst der Schritt des Anpassens:
- Wiederholen der Schritte des Ansteuerns (103) und Aufnehmens (104) für mehrere oder alle Einstellmöglichkeiten der Beleuchtung des Haushaltsgeräts (3);
- Ermitteln der Übereinstimmung des Ist-Farbwerts und Ist-Lichtintensitätswerts mit dem Soll-Farbwert und Soll-Lichtintensitätswert für die mehreren oder alle Einstellmöglichkeiten;
- Bestimmen der Einstellmöglichkeit, welche eine Mindestübereinstimmung oder die größte Übereinstimmung des Ist-Farbwerts und Ist-Lichtintensitätswerts mit dem Soll-Farbwert und Soll-Lichtintensitätswert darstellt; und
- Einstellen der Beleuchtung des Haushaltsgeräts (3) auf die bestimmte Einstellmöglichkeit.

Eine einfache Möglichkeit der Ermittlung der am ehesten passenden Einstellung besteht darin, den Bereich der Farbtemperatur und/oder Lichtintensität des einzustellenden Geräts vollständig "durchzustimmen" und die Einstellung mit der größten Übereinstimmung mit der Referenzbeleuchtung zu finden. Das vollständige Durchstimmen verhindert, dass nur lokale Maxima der Übereinstimmung fälschlicherweise als globale Maxima erkannt werden. Alternativ kann jedoch zugunsten eines möglichst schnellen Findens einer zumindest akzeptablen Übereinstimmung auch das erste gefundene Maximum verwendet werden, wobei dabei ggf. die Übereinstimmung allerdings weniger gut ist.

Die Analyse oder der Abgleich der Farbtemperatur und Intensität kann auch beispielsweise mittels Histogramm, z.B. Fouriertransformation, durchgeführt werden.

Gemäß einer Ausführungsform im Schritt des Einstellens mehrere Haushaltsgeräte der ein oder mehreren Haushaltsgeräte eingestellt werden.

Bevorzugt wird bei mehreren vorhandenen Haushaltsgeräten nach Ermitteln der besten Einstellung an einem Haushaltsgerät die gefundene Einstellung auch auf alle anderen Haushaltsgeräte übertragen. Alternativ ebenfalls möglich, aber aufwändiger, wäre das Durchführen des vorstehend beschriebenen Verfahrens für jedes Gerät einzeln.

Gemäß einer Ausführungsform ist die Referenzbeleuchtung die Beleuchtung eines Raumes, in dem das eine oder die mehreren Haushaltsgeräte aufgestellt sind.

Gemäß einer anderen Ausführungsform ist die Referenzbeleuchtung die Beleuchtung eines anderen Haushaltsgerätes, dessen Beleuchtung nicht einstellbar ist.

Gemäß einer Ausführungsform erfolgt das Einstellen der Beleuchtung des Haushaltsgeräts oder der Haushaltsgeräte durch drahtloses Übertragen von einem oder mehreren Einstellparametern von dem mobilen Endgerät.

Gemäß einer Ausführungsform wird das Verfahren für mehrere Farbtemperaturen und/oder Helligkeiten der Referenzbeleuchtung durchgeführt.

Mit dieser Ausführungsform kann für verschiedene Einstellungen der Referenzbeleuchtung angepasst werden. Sollte beispielsweise die externe Kücheninsel unterschiedliche Farbzustände besitzen, etwa in Form von Stimmungsfarbtemperaturen, so können die Geräte auch auf unterschiedliche mehrere Farben synchronisiert werden. Beispiele hierfür sind "Partylicht" oder "dezente Beleuchtung".

Gemäß einem weiteren Aspekt der Erfindung wird ein Computerprogrammprodukt bereitgestellt, umfassend Anweisungen, die bei Ausführung auf einem mobilen Endgerät die Ausführung der Schritte eines Verfahrens wie vorstehend beschrieben bewirken.

Ein Ausführungsbeispiel der Erfindung ist in den Zeichnungen rein schematisch dargestellt und wird nachfolgend näher beschrieben. Es zeigt
- Figur 1: ein System, mit dem das erfindungsgemäße Verfahren ausgeführt werden kann; und
- Figur 2: ein Flussdiagramm einer Ausführungsform des erfindungsgemäßen Verfahrens.

In Figur 1 ist ein System schematisch dargestellt, in dem die Erfindung eingesetzt werden kann. Ein mobiles Endgerät 1 ist vorgesehen, das eine Kamera (nicht gezeigt) aufweist. Dabei kann es sich beispielsweise um ein Smartphone oder Tablet handeln. Der Raum weist eine Referenzbeleuchtung 2 auf, hier beispielhaft als Deckenlampe darstellt. Bei der Referenzbeleuchtung 2 kann es sich aber auch etwa um eine Kücheninselbeleuchtung, eine Beleuchtung in einer Dunstabzugshaube, eine Arbeitsplattenbeleuchtung unter Hängeschränken aber auch die Beleuchtung eines weiteren Haushaltsgerätes ohne hinsichtlich der Farbtemperatur einstellbares Leuchtmittel handeln.

Es ist weiterhin ein Haushaltsgerät 3 vorgesehen, dass eine einstellbare Beleuchtung aufweist. Als Haushaltsgerät 3 ist hier beispielhaft ein Weinkühler gezeigt. Dabei kann es sich aber erfindungsgemäß grundsätzlich um jedes stationäre oder fest eingebaute Haushaltsgerät handeln, dass eine einstellbare Beleuchtung aufweist. Die Beleuchtung kann wie hier eine Beleuchtung eines Innenraums des Haushaltsgeräts 3 sein, es kommt aber auch eine Beleuchtung von Bedienelementen, zur Hervorhebung von darin gelagerten Lebensmitteln (wie hier der Weinflaschen), aber auch eine Beleuchtung aus ästhetischen Gründen in Frage. Im Falle einer Dunstabzugshaube wäre die Beleuchtung darüber hinaus zur Ausleuchtung des Kochfelds, also eines weiteren Haushaltsgeräts, vorgesehen.

Das mobile Endgerät 1 und das Haushaltsgerät 3 sind drahtlos etwa mittels WLAN verbindbar, beispielsweise mittels einer App des Herstellers, die auf dem mobilen Endgerät 1 ausgeführt wird. Es können erfindungsgemäß natürlich auch mehrere solche Haushaltsgeräte 3 vorgesehen sein (nicht gezeigt).

In Figur 2 ist ein Flussdiagramm einer Ausführungsform des erfindungsgemäßen Verfahrens gezeigt. Im Schritt 101 wird die Referenzbeleuchtung mittels der Kamera des mobilen Endgeräts aufgenommen, um einen Soll-Wert der Farbtemperatur und Lichtintensität zu erhalten. In Schritt 102 wird das Endgerät mit dem Haushaltsgerät verbunden, vorzugsweise durch eine drahtlose WLAN-Verbindung, entweder direkt oder indirekt über eine Cloud-Anbindung von mobilem Endgerät und Haushaltsgerät. Dieser Schritt 102 kann natürlich auch vor dem Schritt 101 erfolgen.

In Schritt 103 wird über die drahtlose Verbindung die einzustellende Beleuchtung des Haushaltsgeräts angesteuert, im einfachsten Fall wird die Beleuchtung aktiviert. In Schritt 104 wird mittels der Kamera des mobilen Endgeräts der Ist-Wert der Farbtemperatur und/oder Lichtintensität der Beleuchtung des Haushaltsgeräts aufgenommen.

In Schritt 105 wird überprüft, ob Soll- und Ist-Wert in einem festgelegten Maß übereinstimmen. Dieses Maß wird vorzugsweise so gewählt, dass ein Benutzer keinen relevanten Unterschied in der Farbtemperatur und Lichtintensität von Referenzbeleuchtung und Beleuchtung des Haushaltsgeräts erkennen kann. Eine im Wesentlichen identische Übereinstimmung ist normalerweise nicht erforderlich. Im Falle einer ausreichenden Übereinstimmung endet das Verfahren in Schritt 106, wobei dieser Schritt bei Vorliegen mehrerer Haushaltsgeräte zusätzlich einschließt, Parameter an die weiteren Haushaltsgeräte zu senden, um deren Beleuchtung in identischer Weise einzustellen. Bei dem einen oder allen beteiligten Haushaltsgeräten kann in diesem Schritt vorgesehen sein, dass in den Haushaltsgeräten ein "Abspeichern" dieser Einstellung als Favoriteneinstellung erfolgt, um diese Einstellung stets reproduzieren zu können, auch wenn am Haushaltsgerät die Beleuchtung absichtlich oder versehentlich verstellt wird.

Im Falle einer nicht ausreichenden Übereinstimmung in Schritt 105 wird das Verfahren beginnend mit Schritt 103 fortgeführt, wobei die Ansteuerung verändert wird, um eine bessere Übereinstimmung zu erzielen. Beispielsweise kann in dieser Art der gesamte Einstellbereich der Beleuchtung des Haushaltsgeräts "durchgestimmt" werden, wobei für jede Einstellmöglichkeit der Grad der Übereinstimmung mit dem Soll-Wert ermittelt wird. Die optimale Einstellung kann dann als die erkannt werden, die den größten Übereinstimmungsgrad bietet (globales Maximum der Übereinstimmung). Diese ermittelte Einstellung kann unter Umständen derart sein, dass die Übereinstimmung immer noch unterhalb des festgelegten Maßes der Übereinstimmung liegt. Da aber der gesamte Einstellbereich überprüft wurde, kann in diesem Fall zum Schritt 106 fortgeschritten werden, da keine weitere Verbesserung mehr erzielt werden kann.

Um eine schnellere, aber dafür weniger präzise Abstimmung zu erzielen, kann der vorstehend beschriebene Vorgang alternativ auch bereits beim Erkennen eines lokalen Maximums der Übereinstimmung während des Durchstimmens beendet werden, sofern die Übereinstimmung das festgelegte Maß zumindest erreicht. Auf die Fortführung des Vorgangs, um eine noch bessere Übereinstimmung zu erzielen, kann so zugunsten einer Verkürzung verzichtet werden.

Die Analyse oder der Abgleich der Farbtemperatur und Intensität kann beispielsweise mittels Histogramm, z.B. Fouriertransformation, durchgeführt werden.

## Patentansprüche

1. Verfahren zum Synchronisieren der Beleuchtung eines oder mehrerer Haushaltsgeräte mit einer Referenzbeleuchtung, umfassend:
- Aufnehmen (101) der Referenzbeleuchtung (2) mit einer Kamera eines mobilen Endgeräts (1), um einen Soll-Farbwert und Soll-Lichtintensitätswert zu erhalten;
- Verbinden (102) des mobilen Endgeräts (1) mit einem der ein oder mehreren Haushaltsgeräte;
- Ansteuern (103) der Beleuchtung des Haushaltsgeräts (3);
- Aufnehmen (104) der Beleuchtung des Haushaltsgeräts (3) mit der Kamera des mobilen Endgeräts (1), um einen Ist-Farbwert und Ist-Lichtintensitätswert zu erhalten; und
- Anpassen (106) der Beleuchtung des Haushaltsgeräts (3) mittels des mobilen Endgeräts (1), um den Ist-Farbwert und Ist-Lichtintensitätswert dem Soll-Farbwert und Soll-Lichtintensitätswert anzugleichen.

2. Verfahren nach Anspruch 1, wobei der Schritt des Anpassens umfasst:
- Wiederholen der Schritte des Ansteuerns (103) und Aufnehmens (104) für mehrere oder alle Einstellmöglichkeiten der Beleuchtung des Haushaltsgeräts (3);
- Ermitteln der Übereinstimmung des Ist-Farbwerts und Ist-Lichtintensitätswerts mit dem Soll-Farbwert und Soll-Lichtintensitätswert für die mehreren oder alle Einstellmöglichkeiten;
- Bestimmen der Einstellmöglichkeit, welche eine Mindestübereinstimmung oder die größte Übereinstimmung des Ist-Farbwerts und Ist-Lichtintensitätswerts mit dem Soll-Farbwert und Soll-Lichtintensitätswert darstellt; und
- Einstellen der Beleuchtung des Haushaltsgeräts (3) auf die bestimmte Einstellmöglichkeit.

3. Verfahren nach Anspruch 2, wobei im Schritt des Einstellens die Beleuchtung mehrerer Haushaltsgeräte auf die bestimmte Einstellmöglichkeit eingestellt wird.

4. Verfahren nach einem der Ansprüche 1 bis 3, wobei die Referenzbeleuchtung (2) die Beleuchtung eines Raumes ist, in dem das eine oder die mehreren Haushaltsgeräte aufgestellt sind.

5. Verfahren nach einem der Ansprüche 1 bis 3, wobei die Referenzbeleuchtung (2) die Beleuchtung eines anderen Haushaltsgerätes ist, dessen Beleuchtung nicht einstellbar ist.

6. Verfahren nach einem der Ansprüche 1 bis 5, wobei das Einstellen der Beleuchtung des Haushaltsgeräts oder der Haushaltsgeräte durch drahtloses Übertragen von einem oder mehreren Einstellparametern von dem mobilen Endgerät (1) an das oder die Haushaltsgeräte erfolgt.

7. Verfahren nach einem der Ansprüche 1 bis 6, wobei das Verfahren für mehrere Farbtemperaturen und/oder Helligkeiten der Referenzbeleuchtung (2) durchgeführt wird.

8. Computerprogrammprodukt, umfassend Anweisungen, die bei Ausführung auf einem mobilen Endgerät (1) die Ausführung der Schritte eines Verfahrens gemäß einem der Ansprüche 1 bis 7 bewirken.

## Claims

1. Method for synchronising the illumination of one or more domestic appliances with a reference illumination, the method comprising:
- recording (101) the reference illumination (2) using a camera of a mobile terminal (1) in order to obtain a target colour value and a target light intensity value;
- connecting (102) the mobile terminal (1) to one of the one or more domestic appliances;
- controlling (103) the illumination of the domestic appliance (3);
- recording (104) the illumination of the domestic appliance (3) using the camera of the mobile terminal (1), in order to obtain an actual colour value and an actual light intensity value; and
- adjusting (106) the illumination of the domestic appliance (3) by means of the mobile terminal (1) in order to adapt the actual colour value and the actual light intensity value to the target colour value and the target light intensity value.

2. Method according to claim 1, wherein the adjusting step comprises:
- repeating the steps of controlling (103) and recording (104) for a plurality of or all setting options for the illumination of the domestic appliance (3);
- determining the compliance of the actual colour value and the actual light intensity value with the target colour value and the target light intensity value for the plurality of or all setting options;
- identifying the setting option that represents a minimum compliance or the greatest compliance of the actual colour value and the actual light intensity value with the target colour value and the target light intensity value; and
- setting the illumination of the domestic appliance (3) to the identified setting option.

3. Method according to claim 2, wherein in the setting step, the illumination of a plurality of domestic appliances is set to the identified setting option.

4. Method according to any of claims 1 to 3, wherein the reference illumination (2) is the illumination of a room in which the one or more domestic appliances are positioned.

5. Method according to any of claims 1 to 3, wherein the reference illumination (2) is the illumination of another domestic appliance, the illumination of which appliance cannot be set.

6. Method according to any of claims 1 to 5, wherein the illumination of the domestic appliance or the domestic appliances is set by wirelessly transmitting one or more setting parameters from the mobile terminal (1) to the domestic appliance(s).

7. Method according to any of claims 1 to 6, wherein the method is carried out for a plurality of colour temperatures and/or brightnesses of the reference illumination (2).

8. Computer program product comprising instructions which, when executed on a mobile terminal (1), cause the steps of a method according to any of claims 1 to 7 to be carried out.

## Revendications

1. Procédé pour la synchronisation de l'éclairage d'un ou de plusieurs appareils électroménagers avec un éclairage de référence, comprenant :
- l'enregistrement (101) de l'éclairage de référence (2) avec une caméra d'un terminal mobile (1) afin d'obtenir une valeur de couleur de consigne et une valeur d'intensité lumineuse de consigne ;
- la connexion (102) du terminal mobile (1) à l'un parmi le ou les appareils électroménagers ;
- la commande (103) de l'éclairage de l'appareil électroménager (3) ;
- l'enregistrement (104) de l'éclairage de l'appareil électroménager (3) avec la caméra du terminal mobile (1) afin d'obtenir une valeur de couleur réelle et une valeur d'intensité lumineuse réelle ; et
- l'ajustement (106) de l'éclairage de l'appareil électroménager (3) au moyen du terminal mobile (1) afin de faire correspondre la valeur de couleur réelle et la valeur d'intensité lumineuse réelle à la valeur de couleur cible et à la valeur d'intensité lumineuse cible.

2. Procédé selon la revendication 1, dans lequel l'étape d'ajustement comprend :
- la répétition des étapes de commande (103) et d'enregistrement (104) pour plusieurs ou pour toutes les options de réglage de l'éclairage de l'appareil électroménager (3) ;
- la détermination de la concordance de la valeur de couleur réelle et de la valeur d'intensité lumineuse réelle avec la valeur de couleur cible et la valeur d'intensité lumineuse cible pour plusieurs ou pour toutes les options de réglage ;
- la définition de l'option de réglage qui représente une concordance minimale ou la meilleure concordance de la valeur de couleur réelle et de la valeur d'intensité lumineuse réelle avec la valeur de couleur cible et la valeur d'intensité lumineuse cible ; et
- le réglage de l'éclairage de l'appareil électroménager (3) sur l'option de réglage définie.

3. Procédé selon la revendication 2, dans lequel, à l'étape de réglage, l'éclairage de plusieurs appareils électroménagers est réglé sur l'option de réglage définie.

4. Procédé selon l'une des revendications 1 à 3, dans lequel l'éclairage de référence (2) est l'éclairage d'une pièce dans laquelle sont installés le ou les appareils électroménagers.

5. Procédé selon l'une des revendications 1 à 3, dans lequel l'éclairage de référence (2) est l'éclairage d'un autre appareil électroménager dont l'éclairage n'est pas réglable.

6. Procédé selon l'une des revendications 1 à 5, dans lequel le réglage de l'éclairage de l'appareil électroménager ou des appareils électroménagers est réalisé par transmission sans fil d'un ou de plusieurs paramètres de réglage du terminal mobile (1) vers le ou les appareils électroménagers.

7. Procédé selon l'une des revendications 1 à 6, dans lequel le procédé est mis en œuvre pour plusieurs températures de couleur et/ou luminosités de l'éclairage de référence (2).

8. Produit-programme informatique comprenant des instructions qui, lorsqu'elles sont exécutées sur un terminal mobile (1), provoquent l'exécution des étapes d'un procédé selon l'une des revendications 1 à 7.
